# EUROPÄISCHE PATENTSCHRIFT

(11) **EP 1 426 118 B1**
(45) Veröffentlichungstag und Bekanntmachung des Hinweises auf die Patenterteilung: **08.06.2005**
(21) Anmeldenummer: 02026879.3
(22) Anmeldetag: 02.12.2002
(51) Int. Cl.: B05D 1/14, B05D 1/16, B05D 1/32, B05C 19/00, A45D 40/26

(54) **Herstellverfahren für Flockapplikatoren und Vorrichtung hierzu**
Method for manufacturing flock applicators and corresponding apparatus
Procédé de fabrication des applicateurs floqués et dispositif correspondant

(43) Veröffentlichungstag der Anmeldung: 09.06.2004
(73) Patentinhaber: Schwan-STABILO Cosmetics GmbH & Co. KG, 90562 Heroldsberg (DE)
(72) Erfinder:
(74) Vertreter: Fritsche, Rainer, Dipl.-Wirtsch.-Ing.

(56) Entgegenhaltungen:
- EP-A- 1 075 876
- US-A1- 2002 007 839
- PATENT ABSTRACTS OF JAPAN vol. 1999, no. 14, 22. Dezember 1999 (1999-12-22) & JP 11 253876 A (NIPPON PARKERIZING CO LTD;NISSAN MOTOR CO LTD), 21. September 1999 (1999-09-21)

## Beschreibung

Die vorliegende Erfindung betrifft ein Verfahren gemäß dem Anspruch 1 und eine Vorrichtung gemäß dem Anspruch 15 zum Herstellen von Applikatoren für kosmetische Produkte, insbesondere Flockapplikatoren.

Kosmetische Produkte bestehend aus zu applizierenden Massen, beispielsweise Lippenstifte in der neuesten Generation, benötigen aufgrund ihrer Konsistenz einen Applikator. Mit Hilfe des Applikators können sie dosiert und präzise auf den gewünschten Hautbereich aufgetragen werden. Dabei haben sich sogenannte Flockapplikatoren als besonders geeignet erwiesen. Ein solcher Flockapplikator ist Teil eines Applikationsgerätes, welches beispielsweise ähnlich einem Kolbenfüllfederhalter aufgebaut sein kann. Das zu applizierende kosmetische Produkt ist in dem Vorratsbehälter des Applikationsgeräts enthalten, wobei die Kolbenmechanik dazu dient, das zu applizierende kosmetische Produkt dosiert abgeben zu können. Anstelle der Schreibfeder des Füllfederhalters ist an dem Applikationsgerät der Flockapplikator zum Auftragen des kosmetischen Produktes auf die betreffenden Hautpartien vorgesehen, wie beispielsweise in der US 2002/000 7839 A gezeigt.

In Qualitätsuntersuchungen bei der Produktion von Flockapplikatoren wurde jedoch festgestellt, dass einzelne bzw. mehrere der in der Applikationsfläche vorgesehenen Durchbrüche mit Flock bzw. Klebstoff, der zur Fixierung des Flocks auf der Applikationsfläche verwendet wird, zugesetzt sind. Dies hat sich als nachteilig herausgestellt, da dadurch in der Anwendung des Applikators das kosmetische Produkt nicht gleichmäßig an der Applikationsfläche zur Verfügung gestellt wird. Dadurch wird das präzise dosierte Auftragen des Produktes auf die Haut beeinträchtigt. Schließlich bilden die ausgehärteten Klebstoffreste mit denen die Durchbrüche zugesetzt sein können, kleine harte Klümpchen. Anstelle eines weichen samtartigen Gefühls verursachen diese beim Auftragen auf der sensiblen Haut ein Kratzen. Dies hätte zur Folge, dass dadurch enttäuschte Verbraucher(innen) letztlich das kosmetische Produkt ablehnen.

Es ist daher eine Aufgabe der vorliegenden Erfindung ein Verfahren und eine Vorrichtung zur kostengünstigen Herstellung der vorstehend beschriebenen Flockapplikatoren vorzuschlagen, wobei eine reproduzierbare Qualität sichergestellt werden soll.

Diese Aufgabe wird durch ein Verfahren gemäß dem Anspruch 1 gelöst. Vorteilhafte Ausgestaltungen sind in den Unteransprüchen 2 bis 14 angeben.

Ein Flockapplikator weist eine Außenfläche auf, die in wenigstens einem Bereich mit einem oder mehreren Durchbrüchen zum Durchtritt der zu applizierenden Masse versehen ist. Ein Teilbereich der Außenfläche des Applikators bildet eine Applikationsfläche, die mindestens den Bereich mit den Durchbrüchen umfasst. Diese Applikationsfläche ist mit Flock beschichtet, daher auch die Bezeichnung Flockapplikator. Flockapplikatoren sind in der Anwendung besonders vorteilhaft, da sie als besonders schonend auf der sensiblen Haut empfunden werden, auf die das kosmetische Produkt appliziert werden soll. Zusätzlich wird durch die Flockschicht eine besonders vorteilhafte gleichmäßige und präzise Übertragung des kosmetischen Produktes auf die Haut erzielt.

Bei der Herstellung eines solchen Flockapplikators für kosmetische Produkte kommt das erfindungsgemäße Verfahren mit folgenden Verfahrensschritten zur Anwendung:
- Anordnen eines oder mehrer Applikatoren in einer Maschinenlaufnahme;
- Beschichten der Applikationsflächen der in der Maschinenaufnahme festgelegten Applikatoren mit einem Klebstoff;
- Aufbringen einer Flockschicht auf die mit Klebstoff beschichtete Applikationsfläche; und
- Abbindenlassen des Klebstoffs,
wobei ein- bzw. mehrmaliges Öffnen von zugesetzten Durchbrüchen mittels einem aus wenigstens einer Druckfluidquelle abgestrahlten Druckfluid erfolgt und die Maschinenaufnahme oder die Druckfluidquelle in einem vorbestimmten Abstand zueinander relativ bewegt werden.

Zugesetzte Durchbrüche in den Applikatoren werden bei dem erfindungsgemäßen Verfahren durch Ausblasen von innen nach außen mit dem Druckfluid geöffnet. Das Druckfluid wird dabei aus einer Druckfluidquelle abgegeben. Damit wird erreicht, dass bei erfindungsgemäßer Prozessführung alle Durchbrüche in den Applikatoren reproduzierbar und gleichmäßig frei sind. Die Druckfluidquelle kann dazu beispielsweise wenigstens eine Düse und/oder ein Diffusorelement aufweisen. So ist es auch möglich zusätzlich zu einer Düse an einer Druckfluidquelle mindestens ein Diffusionselement vorzusehen, wodurch das Druckfluid gleichmäßig verteilt wird. Als Druckfluid können prinzipiell alle gasförmigen oder flüssigen Medien verwendet werden, die zum Entfernen von Klebstoff bzw. Flock aus den Durchbrüchen geeignet sind. Bevorzugt werden hierzu inerte Medien verwendet. Besonders bevorzugt wird Druckluft verwendet.

Das Druckfluid wird mit einem geeigneten Druck abgegeben, der ausreicht, die Durchbrüche zu befreien. Bevorzugt wird dazu der Druck voreingestellt und der Druck liegt bevorzugt in einem Bereich von 1 bis 150 N/cm², vorzugsweise von 10 bis 100 N/cm² .

Das Druckfluid kann kontinuierlich oder diskontinuierlich abgegeben werden. Bei einer vorteilhaften Ausführungsform des erfindungsgemäßen Verfahrens wird das Druckfluid pulsierend abgegeben. Durch ein pulsierendes Ausblasen der Durchbrüche kann mit einem geringeren Gesamtdruck gearbeitet werden. Eine geeignete Taktfrequenz liegt in einem Bereich von 0,1 bis 10 1/s, vorzugsweise von 0,2 bis 5 1/s.

Während des Ausblasens sind Druckfluidquelle und Maschinenaufnahme in einem vorbestimmten Abstand zueinander angeordnet. Der Abstand kann in an sich bekannter Weise vom Fachmann abhängig von dem angewendeten Druck und gegebenenfalls der Taktung optimal eingestellt werden. Besonders gute Ergebnisse werden erzielt, wenn der eingestellte Abstand zwischen auszublasenden Applikatoren und der Druckfluidquelle in einem Bereich von -1,2 bis 3 cm vorzugsweise von - 1 bis 2 cm liegt, dabei bedeutet ein negativer Abstand, dass die Druckfluidquelle in den Applikator eintaucht.

Der Klebstoff zum Befestigen des Flocks auf der Applikationsfläche wird in an sich bekannter Weise mit einem Oberflächenbeschichtungsverfahren aufgetragen. Geeignete Verfahren sind dem Fachmann bekannt, als Beispiele können Sprüh- oder Streichverfahren erwähnt werden. Vorzugsweise kommt Tauchen in einem Klebstofftauchbad zur Anwendung.

Es wurde herausgefunden, dass es zur Vermeidung zugesetzter Durchbrüche vorteilhaft ist, den Verfahrenschritt des Öffnens der Durchbrüche einfach oder mehrfach nach einzelnen Verfahrensschritten anzuwenden. Obwohl es ausreicht, die Durchbrüche nur einmal nach dem Auftragen des Klebstoffs und/oder dem Auftrag der Flockschicht durchzublasen, kann in einer bevorzugten Ausführungsform jeweils wenigstens einmal nach dem Beschichten der Applikationsfläche mit Klebstoff und nach dem Aufbringen des Flocks auf die mit Klebstoff beschichtete Applikationsfläche mit Druckluft erfolgen. In dieser Ausführungsform wird die Durchgängigkeit der Durchbrüche zusätzlich unmittelbar nach dem Aufbringen des Flocks auf die mit Klebstoff beschichtete Applikationsfläche durch Ausblasen sichergestellt.

Es wurde weiter festgestellt, dass es abhängig von dem verwendeten Klebstoff von Vorteil sein kann, das Öffnen zugesetzter Durchbrüche erst nach einer festgelegten Wartezeit nach dem Aufbringen des Flocks auf die mit Klebstoff beschichtete Applikationsfläche durchzuführen. Wird ein Klebstoff mit einer geeigneten Offenzeit, die beispielsweise in einem Bereich von 0 bis 10 min liegt, in dünner Schicht aufgetragen, so beginnt er auf der Applikationsfläche schon abzubinden, während Klebstoff, der sich in den Durchbrüchen befindet, noch weich ist. In diesem Fall können die Durchbrüche auch noch nach einer Wartezeit durch Ausblasen geöffnet werden. Der Vorteil der Wartezeit besteht nun darin, dass beim Ausblasen deutlich mehr Flock an den Randzonen der Durchbrüche stehen bleibt, d.h. auch an den Rändern der Durchbrüche in der Applikationsfläche wird eine gleichmäßige Flockschicht erzielt. Die Wartezeit ist dabei abhängig vom eingesetzten Klebstoff. Typische Wartezeiten liegen im Bereich von 0 s bis 3600 s.

In einer Ausführungsform des erfindungsgemäßen Verfahrens werden die Verfahrensschritte an mehreren Applikatoren parallel und/oder gleichzeitig ausgeführt. Dies erhöht den Produktionsdurchsatz bei sichergestellter gleicher Qualität. Dabei werden die Applikatoren in einer Reihe bzw. einer Matrix in Aufnahmen der Maschinenaufnahme angeordnet. Eine entsprechende Maschinenaufnahme kann dabei aus einer Aufnahmeplatte bestehen, in der als Aufnahmen für die Applikatoren Durchbrüche vorgesehen sind.

Zum Festlegen der Applikatoren in der Maschinenaufnahme während der Durchführung des Verfahrens kann auf die Applikatoren ein Deckel bzw. eine Abdeckplatte aufgelegt werden. Der Deckel bzw. die Platte weisen jeweils über den Applikatoren Bohrungen auf. Dabei ist der Durchmesser einer Bohrung kleiner als der größte Außendurchmesser eines Applikators, wodurch der Deckel auf den in die Maschinenaufnahme eingesetzten Applikatoren ruht und diese so festlegt.

Die erfindungsgemäße Vorrichtung zum Herstellen der Flockschicht an Applikatoren für kosmetische Produkte, insbesondere Flockapplikatoren, gemäß Anspruch 15 weist die selben Vorteile auf wie das erfindungsgemäße Verfahren. Vorteilhafte Ausgestaltungen sind in den Unteransprüchen 16 bis 25 angegeben.

Weitere Vorteile der Erfindung werden im Zusammenhang mit den Erläuterungen eines Ausführungsbeispiels der vorliegenden Erfindung zusammen mit den Zeichnungsfiguren erläutert. Die hierbei verwendeten Begriffe "links", "rechts", "unten" und "oben" beziehen sich auf die Zeichnungsfiguren mit normal lesbaren Figurenbezeichnungen. Weiterhin ist darauf hinzuweisen, dass in den einzelnen Zeichnungsfiguren gleiche Teile durch gleiche Bezugszeichen gekennzeichnet sind. Es zeigt:
- Fig. 1: einen Applikator zusammen mit einer Druckluftdüse in der Anordnung zueinander während des Öffnens zugesetzter Durchbrüche;
- Fig. 2: einen Blaskamm mit mehreren Druckluftdüsen zum gleichzeitigen Ausblasen einer Reihe von mehreren Applikatoren;
- Fig. 3: einen Deckel mit integrierter Diffusorplatte zum gleichzeitigen Ausblasen von mehreren Applikatoren;
- Fig. 4: eine dreidimensionale Anordnung einer Maschinenaufnahme, in der mehrere Applikatoren in einer Matrix angeordnet sind, zusammen mit dem Blaskamm aus Fig. 2, wobei die Maschinenaufnahme und der Blaskamm in einem bestimmten Abstand zueinander relativ bewegt werden; und
- Fig. 5: eine Seitenansicht einer erfindungsgemäßen Ausblasstation für den Verfahrensschritt zum Ausblasen der Durchbrüche in den Applikatoren.

Die Figur 1 zeigt in einer Seitenansicht einen Applikator 10 und eine Düse 20 als Druckfluidquelle für ein Druckfluid D, welches beispielsweise Druckluft sein kann. Der Applikator 10 weist einen zylinderförmigen Körper auf, an dessen oberen offenen Ende 12 ein Rand 14 übersteht und ein unteres gegenüberliegendes Ende 16 abgeschrägt dargestellt ist, welches selbstverständlich auch jede andere Form aufweisen kann. So kann das Ende 12 ausgerichtet auf den jeweiligen Anwendungsfall für den Applikator gerade, abgerundet oder auch kegelförmig ausgebildet sein. In dem abgeschrägten Ende 16 befinden sich Durchbrüche, welche für den Durchtritt der zu applizierenden kosmetischen Produkte vorgesehen sind. Die Außenfläche 11 des Applikators 10 ist an dem mit den Durchbrüchen versehenen Ende 16 mit Flock beschichtet, wodurch die Applikationsfläche 18 definiert wird. An dem der Applikationsfläche 18 gegenüberliegenden offenen Ende 12 ist der Applikator in seiner bestimmungsgemäßen Verwendung mit einem Vorratsbehälter, welches das zu applizierende kosmetische Produkt enthält, verbunden.

Im Verfahrensschritt des Öffnens der Durchbrüche des Applikators 10 mittels eines Druckfluids D wird gemäß dem erfindungsgemäßen Verfahren mit einer Druckluftquelle erreicht, dass alle Durchbrüche reproduzierbar und gleichmäßig frei sind. Hierzu kann wie in der Fig. 1 dargestellt beispielsweise eine Düse 20 verwendet werden. Die Düse 20 ist dazu in gemäß der Fig. 1 gegenüber dem Applikator 10 angeordnet. Aus dieser Position kann das Druckfluid D beispielsweise Druckluft von innen nach außen durch die Durchbrüche des Applikators 10 geblasen werden. Die in der Fig. 1 dargestellte Düse 20 besitzt am oberen Ende ein Gewinde 22, mit dem sie mit einem Druckluftzuführungssystem verbunden werden kann.

In der Fig. 2 ist eine mögliche Anordnung für mehrere Düsen 20 in Form eines Blaskammes 30 in einer Seitenansicht dargestellt. Der Blaskamm 30 besteht aus einem Sammelrohr 32, welches über einen zentralen Anschluss 34 mit Druckluft D versorgt wird. Es ist auch möglich die Luftverteilung auf die einzelnen Düsen 20 von dem zentralen Anschluss 32 zu jeder einzelnen Düse 20 mit separaten Schläuchen auszuführen. An dem Sammelrohr 32 sind in einer Reihe angeordnet mehrere Düsen 20 angebracht, die in dem bildhaften Vergleich mit einem Kamm den Zinken des Kammes entsprechen. Unter dem Blaskamm 30 ist in der Fig. 2 eine Maschinenaufnahme 40 gezeigt, in die in mehreren Aufinahmen 42 Applikatoren 10 eingesetzt sind. Deutlich ist in der Fig. 2 die Anordnung der Düsen gegenüber den einzelnen Applikatoren 10 in der Maschinenaufnahme 40 zu entnehmen. In dieser Anordnung wird mit jeweils einer Düse 20 des Blaskammes 30 jeweils ein Applikator 10 mit Druckluft D ausgeblasen.

Die Fig. 3 zeigt eine weitere mögliche Ausführungsform, wie in einer Maschinenaufnahme 40 festgelegte Applikatoren 10 im Verfahrensschritt des Öffnens zugesetzter Durchbrüche mit Druckluft D ausgeblasen werden können. Hierbei ist in Fig. 3 auf der Maschinenaufnahme 40 ein Deckel 50 angeordnet, der einen Sammelraum 52 für Druckluft D, die über einen zentralen Anschluss 54 in dem Deckel 50 zugeführt wird. Es ist auch möglich mehrere Druckluftzuführungen in dem Deckel vorzusehen. An den Rändern des Deckels 50 befindet sich eine umlaufende Dichtung 56, die ein Entweichen der Druckluft D bei auf der Maschinenaufnahme 40 aufgesetzten Deckel 50 verhindert. In dem Deckel 50 ist weiter ein Diffusorelement 58 derart angeordnet, dass die über den zentralen Anschluss 54 zugeführte Druckluft D sich in dem Sammelraum 52 gleichmäßig auf die in der Maschinenaufnahme 40 angeordneten Applikatoren 10 verteilt. Mit der Anordnung gemäß der Fig. 3 ist es möglich, sämtliche in der Maschinenaufnahme 40 angeordneten Applikatoren 10 im Verfahrensschritt des Öffnens zugesetzter Durchbrüche gleichzeitig auszublasen.

In der Fig. 4 ist in einer dreidimensionalen Darstellung schematisch die Anordnung des Blaskammes 30 aus der Fig. 2 zusammen mit der Maschinenaufnahme 40, in der sich eine Matrix von Aufnahmen 42 für Applikatoren 10 befindet, gezeigt. Im Verfahrensschritt, in dem die Durchbrüche der Applikatoren ausgeblasen werden, kann gemäß der Fig. 4 sowohl die Maschinenaufnahme 40 als auch der Blaskamm 30 bewegt werden, um so in einer Bewegung relativ zueinander die in den Aufnahmen 42 enthaltenen Applikatoren 10 Reihe für Reihe auszublasen. Natürlich ist es auch möglich, dass entweder der Blaskamm 30 oder die Maschinenaufnahme 40 starr ist und nur der jeweils andere Teil in bewegt wird. Mit der Anordnung gemäß der Fig. 4 kann jeweils eine Reihe von in der Maschinenaufnahme 40 angeordneten Applikatoren 10 gleichzeitig ausgeblasen werden. Besonders vorteilhaft ist diese Möglichkeit der Druckluftzuführung mittels des Blaskamms 30, wenn Maschinenaufnahmen 40 die Arbeitsstationen für die Herstellung der Flockapplikatoren kontinuierlich durchlaufen, damit kann bei geringem Platzbedarf für die Ausblasstation ein unterbrechungsfreier Produktionsdurchsatz realisiert werden.

In der Fig. 5 ist in einer Seitenansicht schematisch eine Ausblasstation aus dem Herstellungsprozess für Flockapplikatoren dargestellt. Die Ausblasstation dient dazu, den Verfahrensschritt des Öffnens zugesetzter Durchbrüche in den Applikatoren durchzuführen. Dazu ist die Ausblasstation 60 wie folgt aufgebaut. Auf einer rechteckförmigen Grundplatte 62 sind vier Starrwellen 64 senkrecht und parallel zueinander als Säulenführung jeweils in den Ecken der Grundplatte 62 mittels Verschraubungen 66 befestigt. Mit jeder der vier Starrwellen 64 steht jeweils eine Führung 68 gleitend im Eingriff. Auf den vier Führungen 68 ist eine Platte 70 parallel zur Bodenplatte 62 befestigt, die mittels eines Zylinders 72 parallel zur Bodenplatte 62 verfahrbar ist. Der Zylinder 72 ist dazu an seinem unteren Ende 72a an der Grundplatte 62 befestigt und mit seinem oberen Ende 72b mit der Platte 70 verbunden ist. Über den beweglichen Zylinder 72 kann so die von den vier Starwellen 64 über die Führungen 68 geführte Platte 70 gezielt in der Höhe verfahren werden. Auf der Platte 70 sind wiederum vier Starrwellen 76 etwa mittig im Viereck zu einander angeordnet, die als Stützen für eine Maschinenaufnahme 40, in denen Applikatoren 10 eingesetzt sind, dienen. Mittels der Starrwellen 76 ist die Maschinenaufnahme 40 beabstandet parallel zu der beweglich gesteuerten Platte 70 angeordnet. Am oberen Ende der Starrwellen 64 ist eine Ausblasdüsenplatte 80 mittels Verschraubungen 82 auf den Wellenenden der Starrwellen 64 befestigt. An der Unterseite der Ausblasdüsenplatte 80 sind Düsen 20 vorgesehen, welche entsprechend der Anordnung der Applikatoren in der darunter befindlichen Maschinenaufnahme 40 angeordnet sind. Auf der Maschinenaufnahme 40 für die Applikatoren 10 befindet sich eine Abdeckplatte 74 mit der die Applikatoren 10 in der Maschinenaufnahme 40 festgelegt sind. In der Abdeckplatte 74 befinden sich entsprechend der matrixförmigen Anordnung der Applikatoren 10 in der Maschinenaufnahme 40 durchgehende Löcher, welche im Durchmesser kleiner sind als die nach oben gerichtete Öffnung eines Applikators 10. Mit anderen Worten: der Durchmesser eines Durchgangslochs in der Abdeckplatte ist kleiner als der größte Außendurchmesser eines Applikators 10.

Im Verfahrensschritt des Ausblasens zugesetzter Durchbrüche in den Applikatoren 10 wird die bewegliche zylindergesteuerte Platte 70 über den Zylinder 72 nach oben in Richtung der Ausblasdüsenplatte 80 verfahren bis die Düsen 20 in die korrespondierenden Löcher in der Abdeckplatte 74 eintauchen, wobei dann die Ausblasdüsen 20 so dimensioniert sind, dass sie mit Ihren druckluftabgebenden Ende genau in die Löcher der Abdeckplatte 74 für die Maschinenaufnahme 40 passen. Es sei angemerkt, dass es auch möglich ist, die Düsen 20 lediglich auf einen vorbestimmten Abstand zu den Löchern in der Abdeckplatte 74 zu bringen, ohne die Düse in die Löcher einzutauchen. Sobald die Maschinenaufnahme 40 über die bewegliche zylindergesteuerte Platte 70 in die Ausblasposition verfahren worden ist, können die Durchbrüche in den Applikatoren 10 mittels Druckluft, die den Düsen 20 von einem nicht in der Figur gezeigtem Drucklufterzeuger zugeführt wird, ausgeblasen werden. Dabei sammeln sich die aus den Durchbrüchen der Applikatoren 10 ausgestoßene Klebstoff- und Flockreste KR auf der beweglichen zylindergesteuerten Platte 70 an. Nach dem Ausblasen wird über den Zylinder 72 die in der Höhe verfahrbare Platte 70 wieder nach unten abgesenkt und die Maschinenaufnahme 40 kann der Ausblasstation entnommen werden.

Mit der vorliegenden Erfindung wurde ein Verfahren und eine Vorrichtung zum Herstellen von Applikatoren für kosmetische Produkte, insbesondere Flockapplikatoren, vorgestellt. Dabei weist ein solcher Applikator eine Außenfläche, die in wenigstens einem Bereich mit einem oder mehreren Durchbrüchen versehen ist, und eine Applikationsfläche, die wenigstens aus einem Teil der Außenfläche besteht und mindestens den Bereich mit den Durchbrüchen umfasst, vor. Die Applikationsfläche ist mit Flock beschichtet. Die erfindungsgemäße Vorrichtung dient zur Umsetzung des erfindungsgemäßen Verfahrens mit den Schritten: Anordnen wenigstens eines Applikators in einer Aufnahme einer Maschinenaufnahme, Beschichten der Applikationsfläche mit einem Klebstoff, Aufbringen der Flockschicht auf die mit Klebstoff beschichtete Applikationsfläche und Abbindenlassen des Klebstoffs, wobei zugesetzte Durchbrüchen in den Applikatoren mittels einem aus wenigstens einer Druckfluidquelle abgestrahlten Druckfluids während des Verfahrens einoder mehrmals ausgeblasen werden und die Maschinenaufnahme und/oder die Druckfluidquelle in einem vorbestimmten Abstand zueinander relativ bewegt werden.

Es sei angemerkt, dass die vorliegende Erfindung nicht auf Applikatoren für kosmetische Produkte beschränkt ist. Ein mit dem erfindungsgemäßen Verfahren hergestellter Applikator kann prinzipiell in allen Bereichen verwendet werden, in denen fließfähige, insbesondere flüssige bis zähflüssige Medien auf eine Oberfläche aufgetragen werden sollen. Es ist auch vorstellbar das erfindungsgemäße Verfahren dort anzuwenden, wo es lediglich auf die samtartige Beschichtung der Oberfläche von Gegenständen mit Flock ankommt und in der Oberfläche Öffnungen zum Aus- oder Eintritt von solchen Medien vorgesehen sind, um sicherzustellen, dass diese Öffnungen nicht mit Flock bzw. Klebstoff zugesetzt sind.

## Patentansprüche

1. Verfahren zum Herstellen von Applikatoren für kosmetische Produkte, insbesondere Flockapplikatoren, wobei der Applikator eine Außenfläche aufweist, die in wenigstens einem Bereich mit einem oder mehreren Durchbrüchen versehen ist, und eine mit Flock beschichtete Applikationsfläche, die wenigstens aus einem Teil der Außenfläche besteht und mindestens den Bereich mit den Durchbrüchen umfasst, mit den Schritten:
- Anordnen des Applikators in einer Maschinenaufnahme;
- Beschichten der Applikationsfläche mit einem Klebstoff;
- Aufbringen der Flockschicht auf die mit Klebstoff beschichtete Applikationsfläche; und
- Abbindenlassen des Klebstoffs;
**dadurch gekennzeichnet, dass** ein- bzw. mehrmaliges Öffnen von zugesetzten Durchbrüchen mittels einem aus wenigstens einer Druckfluidquelle abgestrahlten Druckfluid erfolgt und die Maschinenaufnahme und/oder die Druckfluidquelle in einem vorbestimmten Abstand zueinander relativ bewegt werden.

2. Verfahren nach Anspruch 1,
**dadurch gekennzeichnet, dass** der Verfahrenschritt des Öffnens zugesetzter Durchbrüche jeweils wenigstens einmal nach dem Beschichten der Applikationsfläche mit Klebstoff und/oder nach dem Aufbringen des Flocks auf die mit Klebstoff beschichtete Applikationsfläche angewendet wird.

3. Verfahren nach einem der vorhergehenden Ansprüche 1 oder 2,
**dadurch gekennzeichnet, dass** der Verfahrenschritt des Öffnens zugesetzter Durchbrüche unmittelbar nach dem Aufbringen des Flocks auf die mit Klebstoff beschichtete Applikationsfläche angewendet wird.

4. Verfahren nach einem der vorhergehenden Ansprüche 1 oder 2,
**dadurch gekennzeichnet, dass** der Verfahrenschritt des Öffnens zugesetzter Durchbrüche nach einer festgelegten Wartezeit nach dem Aufbringen des Flocks auf die mit Klebstoff beschichtete Applikationsfläche angewendet wird.

5. Verfahren nach einem Anspruch 4,
**dadurch gekennzeichnet, dass** die Wartezeit nach dem Aufbringen des Flocks auf die mit Klebstoff beschichtete Applikationsfläche im Bereich von 0 bis 3600 s liegt.

6. Verfahren nach einem der vorhergehenden Ansprüche,
**dadurch gekennzeichnet, dass** die zugesetzten Durchbrüche der Applikatoren durch Ausblasen von innen nach außen mit dem Druckfluid geöffnet werden.

7. Verfahren nach einem der vorhergehenden Ansprüche,
**dadurch gekennzeichnet, dass** die Druckfluidquelle wenigstens eine Düse aufweist.

8. Verfahren nach einem der vorhergehenden Ansprüche,
**dadurch gekennzeichnet, dass** die Druckfluidquelle mindestens ein Diffusionselement aufweist.

9. Verfahren nach einem der vorhergehenden Ansprüche,
**dadurch gekennzeichnet, dass** das Druckfluid Druckluft ist.

10. Verfahren nach einem der vorhergehenden Ansprüche,
**dadurch gekennzeichnet, dass** das Druckfluid mit einem vorbestimmten Druck im Bereich von 1 bis 150 N/cm², vorzugsweise von 10 bis 100 N/cm² von der Druckfluidquelle abgegeben wird.

11. Verfahren nach einem der vorhergehenden Ansprüche,
**dadurch gekennzeichnet, dass** das Druckfluid mit einer Taktfrequenz von 0,1 bis 10 1/s, vorzugsweise von 0,2 bis 5 1/s von der Druckfluidquelle abgegeben wird.

12. Verfahren nach einem der vorhergehenden Ansprüche,
**dadurch gekennzeichnet, dass** der Abstand zwischen Applikatoren und der Druckfluidquelle in einem Bereich von -1,2 bis 3 cm vorzugsweise von -1 bis 2 cm liegt.

13. Verfahren nach einem der vorhergehenden Ansprüche,
**dadurch gekennzeichnet, dass** der Klebstoff durch ein Oberflächenbeschichtungsverfahren aufgetragen wird, insbesondere Sprühen oder Streichen, vorzugsweise Tauchen.

14. Verfahren nach einem der vorhergehenden Ansprüche,
**dadurch gekennzeichnet, dass** das die Verfahrensschritte jeweils auf mehrere Applikatoren, die in einer Reihe bzw. einer Matrix in der Maschinenaufnahme angeordnet sind, gleichzeitig angewendet wird.

15. Vorrichtung zum Herstellen einer Flockschicht an Applikatoren (10) für kosmetische Produkte, insbesondere Flockapplikatoren, wobei der Applikator (10) eine Außenfläche (11) aufweist, die in wenigstens einem Bereich mit einem oder mehreren Durchbrüchen versehen ist, und eine mit Flock beschichtete Applikationsfläche (18), die wenigstens aus einem Teil der Außenfläche (11) besteht und mindestens den Bereich mit den Durchbrüchen umfasst,
**gekennzeichnet durch**
a) wenigstens eine Maschinenaufnahme (40) mit mindestens einer Aufnahme (42) für einen Applikator (10),
b) eine Einrichtung zum Auftragen einer Klebstoffschicht auf die Applikationsfläche (18) des wenigstens einen Applikators (10),
c) eine Einrichtung zum Auftragen von Flock auf die mit Klebstoff beschichtete Applikationsfläche (18); und
d) eine Einrichtung zum Öffnen der Durchbrüche des wenigstens einen Applikators (10) mit einem Druckfluid (D).

16. Vorrichtung nach Anspruch 15,
**dadurch gekennzeichnet, dass** mehrere Applikator-Aufnahmen in einer Reihe bzw. einer zweidimensionalen Matrix in der Maschinenaufnahme angeordnet sind.

17. Vorrichtung nach Anspruch 15 oder 16,
**dadurch gekennzeichnet, dass** die Einrichtung zum Auftragen der Klebstoffschicht ein Klebstofftauchbad ist, wobei das Klebstofftauchbad und der wenigstens eine Applikator relativ zueinander verfahrbar angeordnet sind.

18. Vorrichtung nach einem der Ansprüche 15 bis 17,
**dadurch gekennzeichnet, dass** die Einrichtung zum Auftragen der Klebstoffschicht eine Klebstoffsprüheinrichtung ist, wobei die Klebstoffsprüheinrichtung und der wenigstens eine Applikator relativ zueinander verfahrbar angeordnet sind.

19. Vorrichtung nach einem der Ansprüche 15 bis 18,
**dadurch gekennzeichnet, dass** die Einrichtung zum Öffnen der Durchbrüche in dem Applikator eine oder mehrere Düsen vorweist.

20. Vorrichtung nach einem der Ansprüche 15 bis 19,
**dadurch gekennzeichnet, dass** die Einrichtung zum Öffnen der Durchbrüche in dem Applikator ein oder mehrere Diffusorelemente zum gleichmäßigen Verteilen des Druckfluids aufweist.

21. Vorrichtung nach einem der Ansprüche 19 oder 20,
**dadurch gekennzeichnet, dass** ein vorbestimmter Abstand zwischen Düse mit oder ohne Diffusorelement und Applikator in der Maschinenaufnahme einstellbar ist.

22. Vorrichtung nach einem der Ansprüche 19 bis 21,
**dadurch gekennzeichnet, dass** eine oder mehrere Düsen relativ zu der Maschinenaufnahme oder die Maschinenaufnahme relativ zu der einen oder den mehreren Düsen verfahrbar sind.

23. Vorrichtung nach einem der Ansprüche 19 bis 22,
**dadurch gekennzeichnet, dass** das Druckfluid der Einrichtung zum Öffnen der Durchbrüche getaktet ist.

24. Vorrichtung nach einem der Ansprüche 19 bis 23,
**dadurch gekennzeichnet, dass** das Druckfluid der Einrichtung zum Öffnen der Durchbrüche auf einen vorbestimmten Druck einstellbar ist.

25. Vorrichtung nach einem der Ansprüche 15 bis 24,
**dadurch gekennzeichnet, dass** das Druckfluid Druckluft ist.

## Claims

1. Method for manufacturing applicators for cosmetic products, in particular flock applicators, the applicator having an outer surface which is provided in at least one area with one or more holes, and an application surface which is coated with flock, comprises at least part of the outer surface and includes at least the area with the holes, said method comprising the following steps:
- placing the applicator in a machine holder;
- coating the application surface with an adhesive;
- applying the flock layer to the adhesive-coated application surface; and
- allowing the adhesive to set;
**characterized in that** blocked holes are opened either once or several times by means of a pressurized fluid sprayed from at least one pressurized fluid source, and the machine holder and/or the pressurized fluid source are moved relative to each other a specified distance apart.

2. Method according to Claim 1, **characterized in that** the method step of opening blocked holes is carried out in each case at least once after coating the application surface with adhesive and/or after applying the flock to the adhesive-coated application surface.

3. Method according to either of preceding Claims 1 and 2, **characterized in that** the method step of opening blocked holes is carried out immediately after applying the flock to the adhesive-coated application surface.

4. Method according to either of preceding Claims 1 and 2, **characterized in that** the method step of opening blocked holes is carried out after a fixed waiting time after applying the flock to the adhesive-coated application surface.

5. Method according to Claim 4, **characterized in that** the waiting time after applying the flock to the adhesive-coated application surface is in the range of from 0 to 3600 seconds.

6. Method according to one of the preceding claims, **characterized in that** the blocked holes of the applicators are opened by blowing the pressurized fluid through them from the inside outwards.

7. Method according to one of the preceding claims, **characterized in that** the pressurized fluid source has at least one nozzle.

8. Method according to one of the preceding claims, **characterized in that** the pressurized fluid source has at least one diffusion element.

9. Method according to one of the preceding claims, **characterized in that** the pressurized fluid is compressed air.

10. Method according to one of the preceding claims, **characterized in that** the pressurized fluid is delivered from the pressurized fluid source with a predetermined pressure in the range of from 1 to 150 N/cm², preferably from 10 to 100 N/cm².

11. Method according to one of the preceding claims, **characterized in that** the pressurized fluid is delivered from the pressurized fluid source at a clock rate of from 0.1 to 10 1/s, preferably from 0.2 to 5 l/s.

12. Method according to one of the preceding claims, **characterized in that** the distance between applicators and the pressurized fluid source is in a range of from -1.2 to 3 cm, preferably from -1 to 2 cm.

13. Method according to one of the preceding claims, **characterized in that** the adhesive is applied by a surface-coating method, in particular spraying or painting, preferably immersion.

14. Method according to one of the preceding claims, **characterized in that** the method steps are each carried out simultaneously on several applicators arranged in a row or matrix in the machine holder.

15. Apparatus for manufacturing a flock layer on applicators (10) for cosmetic products, in particular flock applicators, the applicator (10) having an outer surface (11) which is provided in at least one area with one or more holes, and an application surface (18) which is coated with flock, comprises at least part of the outer surface (11) and includes at least the area with the holes, **characterized by**
a) at least one machine holder (40) with at least one holder (42) for an applicator (10),
b) a device for applying an adhesive layer to the application surface (18) of the at least one applicator (10),
c) a device for applying flock to the adhesive-coated application surface (18); and
d) a device for opening the holes of the at least one applicator (10) with a pressurized fluid (D).

16. Apparatus according to Claim 15, **characterized in that** several applicator holders are arranged in a row or in a two-dimensional matrix in the machine holder.

17. Apparatus according to Claim 15 or 16, **characterized in that** the device for applying the adhesive layer is an immersion bath of adhesive, the immersion bath of adhesive and the at least one applicator being arranged so as to be movable relative to each other.

18. Apparatus according to one of Claims 15 to 17, **characterized in that** the device for applying the adhesive layer is an adhesive-spraying device, the adhesive-spraying device and the at least one applicator being arranged so as to be movable relative to each other.

19. Apparatus according to one of Claims 15 to 18, **characterized in that** the device for opening the holes in the applicator has one or more nozzles.

20. Apparatus according to one of Claims 15 to 19, **characterized in that** the device for opening the holes in the applicator has one or more diffuser elements for uniform dispersing of the pressurized fluid.

21. Apparatus according to either of Claims 19 and 20, **characterized in that** a predetermined distance between the nozzle, with or without diffuser element, and the applicator in the machine holder can be set.

22. Apparatus according to one of Claims 19 to 21, **characterized in that** one or more nozzles are movable relative to the machine holder or the machine holder is movable relative to the one or more nozzles.

23. Apparatus according to one of Claims 19 to 22, **characterized in that** the pressurized fluid of the device for opening the holes is clocked.

24. Apparatus according to one of Claims 19 to 23, **characterized in that** the pressurized fluid of the device for opening the holes can be adjusted to a predetermined pressure.

25. Apparatus according to one of Claims 15 to 24, **characterized in that** the pressurized fluid is compressed air.

## Revendications

1. Procédé de fabrication d'applicateurs pour produits cosmétiques, en particulier d'applicateurs floqués, l'applicateur comprenant une surface extérieure qui est pourvue dans au moins une zone d'un ou de plusieurs passage(s) et une surface d'application recouverte de floc qui se compose au moins d'une partie de la surface extérieure et comprend au moins la zone avec les passages, ledit comprenant les étapes de :
- disposition de l'applicateur dans un logement de machine ;
- revêtement de la surface d'application avec un adhésif ;
- application de la couche de floc sur la surface d'application revêtue de l'adhésif ; et
- durcissement de l'adhésif ;
**caractérisé en ce que** l'ouverture unique et/ou répétée de passages fermés s'effectue au moyen d'un fluide comprimé éjecté à partir d'au moins une source de fluide comprimé et le logement de machine et/ou la source de fluide comprimé sont déplacés l'un par rapport à l'autre sur une distance prédéfinie.

2. Procédé selon la revendication 1,
**caractérisé en ce que** l'étape de procédé d'ouverture des passages fermés est mise en oeuvre respectivement au moins une fois après avoir revêtu la surface d'application d'un adhésif et/ou après avoir appliqué le floc sur la surface d'application revêtue d'adhésif.

3. Procédé selon l'une des revendications 1 ou 2,
**caractérisé en ce que** l'étape de procédé d'ouverture des passages fermés est mise en oeuvre immédiatement après avoir appliqué le floc sur la surface d'application revêtue d'adhésif.

4. Procédé selon l'une des revendications 1 ou 2,
**caractérisé en ce que** l'étape de procédé d'ouverture des passages fermés est mise en oeuvre après un temps d'attente fixé après avoir appliqué le floc sur la surface d'application revêtue d'adhésif.

5. Procédé selon la revendication 4,
**caractérisé en ce que** le temps d'attente après avoir appliqué le floc sur la surface d'application revêtue d'adhésif se situe dans la plage de 0 à 3600 s.

6. Procédé selon l'une quelconque des revendications précédentes,
**caractérisé en ce que** les passages fermés des applicateurs sont ouverts en expulsant le fluide comprimé de l'intérieur vers l'extérieur.

7. Procédé selon l'une quelconque des revendications précédentes,
**caractérisé en ce que** la source de fluide comprimé comprend au moins une buse.

8. Procédé selon l'une quelconque des revendications précédentes,
**caractérisé en ce que** la source de fluide comprimé comprend au moins un élément de diffusion.

9. Procédé selon l'une quelconque des revendications précédentes,
**caractérisé en ce que** le fluide comprimé est de l'air comprimé.

10. Procédé selon l'une quelconque des revendications précédentes,
**caractérisé en ce que** le fluide comprimé est délivré par la source de fluide comprimé à une pression prédéfinie dans la plage de 1 à 150 N/cm², de préférence de 10 à 100 N/cm².

11. Procédé selon l'une quelconque des revendications précédentes,
**caractérisé en ce que** le fluide comprimé est délivré par la source de fluide comprimé à une fréquence d'horloge de 0,1 à 10 1/s, de préférence de 0,2 à 5 1/s.

12. Procédé selon l'une quelconque des revendications précédentes,
**caractérisé en ce que** la distance entre les applicateurs et la source de fluide comprimé se situe dans une plage de -1,2 à 3 cm, de préférence de -1 à 2 cm.

13. Procédé selon l'une quelconque des revendications précédentes,
**caractérisé en ce que** l'adhésif est appliqué par un procédé de revêtement de surface, en particulier par pulvérisation ou enduction, de préférence par trempage.

14. Procédé selon l'une quelconque des revendications précédentes,
**caractérisé en ce que** les étapes de procédé sont mises en oeuvre simultanément respectivement sur plusieurs applicateurs, qui sont disposés en rang et/ou dans une matrice dans le logement de machine.

15. Dispositif de fabrication d'une couche floquée sur des applicateurs (10) pour produits cosmétiques, en particulier des applicateurs floqués, l'applicateur (10) comprenant une surface extérieure (11 ) qui est pourvue dans au moins une zone d'un ou de plusieurs passage(s), et comportant une surface d'application (18) revêtue de floc, qui est constituée au moins d'une partie de la surface extérieure (11) et au moins la zone présentant les passages,
**caractérisé par**
a) au moins un logement de machine (40) comprenant au moins un logement (42) pour un applicateur (10),
b) un système d'application d'une couche adhésive sur la surface d'application (18) d'un des applicateurs (10),
c) un système d'application du floc sur la surface d'application (18) revêtue d'adhésif ; et
d) un système d'ouverture des passages d'un des applicateurs (10) avec un fluide comprimé (D).

16. Dispositif selon la revendication 15,
**caractérisé en ce que** plusieurs logements d'applicateur sont disposés en rang et/ou dans une matrice bidimensionnelle dans le logement de machine.

17. Dispositif selon la revendication 15 ou 16,
**caractérisé en ce que** le système d'application de la couche d'adhésif est un bain de trempage d'adhésif, le bain de trempage d'adhésif et un des applicateurs étant disposés de façon mobile l'un par rapport à l'autre.

18. Dispositif selon l'une des revendications 15 à 17,
**caractérisé en ce que** le système d'application de la couche d'adhésif est un système de pulvérisation d'adhésif, le système de pulvérisation d'adhésif et un des applicateurs étant disposés de façon mobile l'un par rapport à l'autre.

19. Dispositif selon l'une des revendications 15 à 18,
**caractérisé en ce que** le système d'ouverture des passages dans l'applicateur dispose d'une ou de plusieurs buse(s).

20. Dispositif selon l'une des revendications 15 à 19,
**caractérisé en ce que** le système d'ouverture des passages dans l'applicateur comprend un ou plusieurs élément(s) diffuseur(s) destiné(s) à répartir régulièrement le fluide comprimé.

21. Dispositif selon l'une des revendications 19 ou 20,
**caractérisé en ce qu'**il est possible de régler une distance prédéfinie entre la buse avec ou sans élément diffuseur et applicateur dans le logement de machine.

22. Dispositif selon l'une des revendications 19 à 21,
**caractérisé en ce qu'**une ou plusieurs buse(s) est(sont) mobile(s) par rapport au logement de machine ou que le logement de machine est mobile par rapport à une ou plusieurs buse(s).

23. Dispositif selon l'une des revendications 19 à 22,
**caractérisé en ce que** le fluide comprimé du système d'ouverture des passages est synchronisé.

24. Dispositif selon l'une des revendications 19 à 23,
**caractérisé en ce que** le fluide comprimé du système d'ouverture des passages peut être réglé sur une pression prédéfinie.

25. Dispositif selon l'une des revendications 15 à 24,
**caractérisé en ce que** le fluide comprimé est de l'air comprimé.
